# EUROPÄISCHE PATENTSCHRIFT

(11) **EP 0 005 234 B1**
(45) Veröffentlichungstag und Bekanntmachung des Hinweises auf die Patenterteilung: **05.08.1981**
(21) Anmeldenummer: 79101244.6
(22) Anmeldetag: 25.04.1979
(51) Int. Cl.: D06F 65/00, B65H 29/00

(54) **Bügelmangel**
Ironing machine
Machine à repasser

(30) Priorität: 27.04.1978 CH 4602/78
(43) Veröffentlichungstag der Anmeldung: 14.11.1979
(73) Patentinhaber: Maschinenfabrik Ad. Schulthess & Co.AG., CH-8002 Zürich (CH)
(72) Erfinder: Gasser, René, CH-8633 Wolfhausen (CH)
(74) Vertreter: Schmid, Rudolf

## Beschreibung

Die vorliegende Erfindung betrifft eine Bügelmangel mit wenigstens einer Anordnung, bestehend aus beheizter, gestellfester Mulde und rotierend angetriebener, in Ruhestellung abhebbarer Anpresswalze, welche Mulde als konkave kreiszylindrische Wölbung in einem zylindrischen Hohlkörper mit in sich geschlossener Leitlinie ausgebildet ist und die übrige Aussenwand des Hohlkörpers mit Ausnahme von Partien zu dessen Befestigung und zur Zu- und Wegführung von Leitungen für ein Wärmemedium als beheizte Kontaktfläche für die Mangelware ausgebildet ist.

In der Zeitschrift «Wäscherei-technik und -chemie», Heft 9, 19. Jahrgang, 1966, Seiten 532-540, wurden Untersuchungen an einer Muldenmangel veröffentlicht. Darin werden als Aufgaben für eine Mangel die Verdampfung der Restfeuchtigkeit nach dem Entwässern der Wäsche und das Glätten und Fixieren der Gewebeoberfläche angeführt. Es wurde als Resultat gefunden, dass
1. die Wäschefeuchtigkeit nicht linear mit der Durchgabezahl abnimmt;
2. die Durchlaufgeschwindigkeit bei festgelegter Muldengrösse und Wäschefeuchtigkeit die Kontaktzeit des Wäschestückes und damit die Verdampfungsrate bestimmt;
3. die Temperatur am Gewebe in erster Linie vom Feuchtigkeitsgehalt der Wäsche abhängt, und
4. die abgesaugte Luftmenge die Verdampfungsleistung verhältnismässig wenig beeinflusst, dass jedoch zur Vermeidung von Kondenswasseransammlung in der Bewicklung auf eine Absaugung, deren Stärke auf die Verdampfungsleistung abgestimmt sein sollte, nicht verzichtet werden kann.

Diese Veröffentlichung zeigt auf, dass bei jeder Mangel ein Kompromiss zwischen sich widersprechenden Bedingungen anzustreben ist. Während die Trocknung der Wäsche eine Folge der Kontaktzeit ist, sollte die Kontaktlänge zwischen Walze und Mulde möglichst lang sein. Da jedoch die Bewicklung der Walze die Feuchtigkeit aufnimmt, muss sie von genügend Luft durchströmt sein, um Kondenswasser zu vermeiden. Dazu kommt noch, dass die Kontaktlänge nur gerade so lange sein darf, dass die Wäsche am Ende trocken ist, weil ein längerer Kontakt die Wäsche überhitzt und damit das Gewebe übertrocknet würde.

Anderseits gehen die Bestrebungen darauf hinaus, möglichst keine Wärme der Mulde zu verlieren und die Flächen des Heizkörpers neben der Mulde zum Trocknen der Wäsche zu benützen.

In der US-A-2488020 ist ein Ausführungsbeispiel einer Bügelmangel beschrieben. Der beheizte Muldenkörper hat die Form eines Kleeblattes mit drei konkaven Mulden und gerundeten Übergangspartien zwischen den Mulden. In jeder Mulde ist eine gegen die Mulde gepresste Walze vorhanden, und bis auf eine gerundete Übergangspartie ist der Muldenkörper von Transportbändern umwickelt. Ein Trockentuch ist anderseits zwischen die Walzen und die Transportbänder gelegt. Die Wäsche wird somit zwischen diesem Trockentuch und den Transportbändern um den Muldenkörper herum geführt. Damit wird die grösste mögliche Wärmemenge vom Muldenkörper auf die Wäsche übertragen. Das Trockentuch wird ebenfalls erwärmt und kann die Feuchtigkeit aus der Wäsche aufnehmen; es besteht jedoch keine Möglichkeit, dass das Trockentuch selbst getrocknet werden kann, ausser auf dem Rücktransportweg von der Wäscheausgabe zur Wäscheeingabe und damit muss um diese Bügelmangel herum ein starker Luftzug herrschen, der dieses Tuch trocknen kann, wodurch die Umweltbedingungen für Bedienungspersonal denkbar schlecht sind.

Üblicherweise wird der zur Trocknung der Bewicklung der Walzen benötigte Luftstrom durch die Walze abgesaugt, wie dies auch schon in der BE-A-431 595 beschrieben wurde, nur wird dort in fälschlicher Betrachtungsweise der Luftstrom verringert, um wenig Wärme abzuleiten. Die abgesaugte Luftmenge muss jedoch gemäss der o.a. Zeitschrift in der Grössenordnung von 100-200 m³/h je m² freie Walzenfläche betragen, obwohl dieser Luftstrom auf die Verdampfungsleistung der Mangel keinen Einfluss hat und nur zurTrocknung der Walzenbeschichtung dient.

Gemäss dem Vorschlag in der GB-A-962486 sind zwei Mulden horizontal hintereinander angeordnet. Bei der ersten Mulde wird die Walze noch mit einem Heizelement in Form einer weiteren, oben liegenden Mulde umfasst, um die nach unten abgestrahlte Wärme zu kompensieren, und die Mangelware wird vor deren Zuführung zur zweiten Mulde noch um dieses zusätzliche Element herumgeführt. Durch dieses Element wird aber gerade der Luftdurchtritt bei der ersten und daher nassen Walze verringert und trotz guter Wärmeausnützung kann die Bespannung der Walze nicht mit der nötigen Luft durchsetzt werden, um die Feuchtigkeit aus der Wäsche aufzunehmen.

Es ist eine Aufgabe der Erfindung, bei einer Bügelmangel die Wärmeabgabe durch den Muldenkörper auf die Mangelware zu optimieren und für die Trockenhaltung der Walzen genügend freie Oberfläche zu schaffen, um den notwendigen Luftdurchsatz zu ermöglichen. Zudem soll die Anordnung von Mulde und Walze derart sein, dass bei Energieausfall die Walze von der Mulde abgehoben werden kann, um die Mangelware nicht zu übertrocknen.

Erfindungsgemäss wird dies dadurch erreicht, dass bei einer eingangs beschriebenen Bügelmangel die Wölbung wenigstens angenähert einen axial geschnittenen Halbzylinder darstellt, von dem die die Zylinderfläche begrenzenden Mantellinien eine mit einer Vertikalebene einen Winkel zwischen 0° und 30° einschliessende Muldenebene bestimmen und die Walzenachse im Abstand von der Muldenebene und auf deren von der Mulde abgewandten Seite angeordnet ist.

Eine Bügelmangel mit dem Merkmal, dass die die Mulde begrenzenden Mantellinien eine mit der Vertikalebene einen Winkel zwischen 0° und 30° einschliessende Muldenebene bestimmen, ist an sich aus der GB-A-689639 bekannt. Nachfolgend wird die Erfindung anhand einiger Ausführungsbeispiele, die durch Fig. 1 bis 3 schematisch im Aufriss dargestellt sind, erläutert. Dabei zeigt:
Fig. 1 eine Einwalzenmangel,
Fig. eine Zweiwalzenmangel und
Fig. eine Vierwalzenmangel.

Jede dieser Anordnungen zeigt andeutungsweise ein Maschinenbett 10 mit den benötigten und jedem Fachmann bekannten Bedienungsgeräten, wie Antrieb für die Walzen, Steuermittel für die Steuerung der Anpressung der Walzen in die Mulden, die hier mit einem Druckerzeuger 20 angedeutet ist und den zugehörigen Druckleitungen 21 und Zylinder-Kolbenanordnungen 23, die auf Lagerungshebel 24-27 wirken, sowie die Wärmequellen zum Erwärmen der Mulden. Bei allen drei Varianten sind zudem noch Transportbänder 28, 29 für die Zuführung der Wäsche zu den Mangeln und die Wegführung von den Mangeln angedeutet. Das Gehäuse 11 ist beispielsweise die hinten liegende Wandung des Aufbaus für die Antriebsmittel, Über- oder Untersetzergetriebe und ähnlichem, wie sie für den Antrieb der Walzen selbst, die Führung für die Wäschestücke auf dem Weg von einer Mulde in die andere mittels Förderbänder, Abstreifer und ähnlichem, wie auch jedem Fachmann bekannt ist, benötigt werden.

Der Weg der Wäschestücke ist in allen drei Beispielen durch eine strichpunktierte oder Phantomlinie W dargestellt.

Gemäss dem erfindungsgemässen Vorschlag bildet die Mulde eine kreiszylindrische Vertiefung in einem Zylinderkörper, dessen Leitlinie bei einer Einwalzenmangel gemäss Fig. 1 aus einem Halbkreisbogen 30 und einem Viertelkreisbogen 31, mit verschobenen Zentren, einem Verbindungshalbkreisbogen 32 sowie zwei rechtwinklig aufeinanderstehenden Geraden 33, 34 zusammengesetzt ist. Die Ebene, in der die Endkanten der Mulde liegen, schliesst mit einer senkrechten Ebene einen Winkel zwischen 0° und 30°, vorzugsweise 15° ein. Damit wird erreicht, dass die Walze durch die Mulde nicht unterstützt ist und somit durch entsprechende Halterung mit dem Hebel 24 bei wegfallendem Anpressdruck selbsttätig aus der Mulde herausfallen kann.

Die Auflage bzw. der Weg W für die Wäschestücke führt somit über die gesamte Oberfläche des zylindrischen Hohlkörpers 12 mit Ausnahme der einen Fläche mit dem Leitlinienteil 34 hinweg, so dass die Wärmeabgabe von dieser ganzen, überstrichenen Oberfläche ausgenützt werden kann.

In Fig. 2 sind zwei Walzen 14 und 15 vorhanden, die eine Verdoppelung der Anordnung nach Fig. 1 durch symmetrische Abbildung bezüglich einer vertikalen Ebene darstellen. Auch hier sind die Mulden 30a, b je ein Halbzylindermantel und die Verbindung der beiden Halbkreise in der Leitlinie ist ein Kreisbogen 16 beim Wäscheweg W und eine Gerade 17 für die Standfläche des Zylinders 13.

Die Anordnung nach Fig. 3 mit vier Walzen 14, 14a, 15,15a und vier Mulden 30a, 30b, 30c und 30d stellt wiederum eine Verdoppelung der Anordnung gemäss Fig. 2 dar, wobei die Anordnung gemäss Fig. 2 um eine horizontale Ebene als Symmetrieebene gespiegelt ist. Auch hier sind die obere links liegende Mulde 30c und die obere rechts liegende Mulde 30d mit einer gewölbten Fläche, die in der Leitlinie des zylindrischen Hohlkörpers 18 ein Kreisbogen 16 ist und die untere links liegende Mulde 30a und die untere rechts liegende Mulde 30b durch eine ebene Fläche, die sich auch wieder durch eine gerade Linie 17 darstellt, verbunden.

Allen diesen Ausführungsbeispielen ist gemeinsam, dass der Weg W für die Wäschestücke um den Heizkörper, d.h. den zylindrischen Hohlkörper, herumgeführt ist, so dass ausser bei der Standfläche, entsprechend dem geradlinigen Leitlinienteil 34, Fig. 1, bzw. 17, Fig. 2 und 3, keine Wärme verloren geht und praktisch die gesamte zugeführte Wärme zum Trocknen der Wäsche verwendet ist. Dadurch, dass die Mulden nicht «liegend», sondern «stehend», d.h. die Endgeraden der Mulden liegen wenigstens angenähert übereinander, angeordnet sind, kann der Raum bei Mehrwalzentrommeln stark verkleinert werden, so dass eine Luftabsaughaube für die Klimatisierung des Raumes auch etwa auf die Hälfte der sonst benötigten Fläche verkleinert werden kann.

Ein weiterer Vorteil einer derartigen Anordnung zur Ausnützung der gesamten Wärme des Hohlkörpers mit der eingeformten Mulde zeigt sich bei der Einwalzenanordnung nach Fig. 1. Bisher war bei einer derart «stehend» angeordneten Mulde die Zuführung der Wäsche von vorne und oben; sie konnte dann vorn und unten wieder abgenommen werden. Bei einer «liegenden» Mulde ist die Zuführung vorn und die Abgabe hinten. Somit musste bisher je nachdem, ob der Käufer die Abgabe der Wäsche von der Mulde hinten oder vorn wünschte, eine besondere Konstruktion angeboten werden. Durch die vorgeschlagene Anordnung kann die Wäsche in beiden Fällen vorn zugeführt und je nachdem hinten weitergeführt oder durch eine einfache Führungsanordnung nach vorn, unterhalb der Zuführstelle, umgeleitet werden. Der Hersteller muss damit nicht mehr zwei verschiedene Einwalzenmangeln vorrätig haben, um alle Kundenwünsche zu befriedigen.

## Patentansprüche

1. Bügelmangel mit wenigstens einer Anordnung, bestehend aus beheizter, gestellfester Mulde und rotierend angetriebener, in Ruhestellung abhebbarer Anpresswalze (14), welche Mulde als konkave kreiszylindrische Wölbung in einem zylindrischen Hohlkörper mit in sich geschlossener Leitlinie ausgebildet ist und die übrige Aussenwand des Hohlkörpers mit Ausnahme von Partien zu dessen Befestigung und zur Zu-und Wegführung von Leitungen für ein Wärmemedium als beheizte Kontaktfläche für die Mangelware ausgebildet ist, dadurch gekennzeichnet, dass die Wölbung wenigstens angenähert einen axial geschnittenen Halbzylinder darstellt, von dem die die Zylinderfläche begrenzenden Mantellinien eine mit einer Vertikalebene einen Winkel zwischen 0° und 30° einschliessende Muldenebene bestimmen und die Walzenachse im Abstand von der Muldenebene und auf deren von der Mulde abgewandten Seite angeordnet ist.

2. Bügelmangel nach Patentanspruch 1, dadurch gekennzeichnet, das bei einer Anordnung mit einer Mulde und einer Walze die Leitlinie des zylindrischen Körpers aus folgenden Linien zusammengesetzt ist: ein Halbkreis (30) für die Mulde, ein an dessen einem Ende anschliessenden Viertelkreisbogen (31) mit wenigstens angenähert gleichem Radius wie der Halbkreis und mit dem Kreismittelpunkt senkrecht zur Muldenebene gegen die Mulde zu verschoben, daran anschliessend eine mit einer Geraden (34) vom andern Ende des Halbkreises her die Leitlinie schliessende Gerade (33), wobei die Übergangsstellen von der Mulde zu den angrenzenden Partien der Leitlinie als Rundungen ausgebildet sind.

3. Bügelmangel nach Patentanspruch 1, dadurch gekennzeichnet, das bei zwei Anordnungen mit je einer Mulde und einer Walze die beiden Muldenebenen gleiche Winkel mit einer Mittelebene zwischen den Mulden einschliessen und die unteren Mantellinien näher an der Mittelebene liegen als die oberen Mantellinien.

4. Bügelmangel nach Patentanspruch 3, dadurch gekennzeichnet, dass die Leitlinie des zylindrischen Körpers durch zwei Halbkreise für die Mulden mit voneinander weggerichteten offenen Seiten, einen die ersten Enden der Halbkreise verbindenden Kreisbogen (16) und eine deren zweite Enden verbindende Gerade (17) gebildet ist, wobei die Übergangszonen zwischen den Halbkreisen und wenigstens dem Kreisbogen als Rundungen ausgebildet sind.

5. Bügelmangel nach Patentanspruch 1, dadurch gekennzeichnet, das bei vier paarweise übereinander angeordneten Anordnungen mit je einer Mulde (30a, 30b, 30c, 30d) und einer Anpresswalze (14, 14a, 15, 15a), die vier Muldenebenen paarweise gleiche Winkel mit einer vertikalen und mit einer horizontalen Mittelebene einschliessen, und die beiden oberen Mantellinien der Mulden der oberen Anordnungen und die bei- den unteren Mantellimien der Mulden der unteren Anordnungen näher an der vertikalen Mittellinie liegen als dievier übrigen Mantellinien.

6. Bügelmangel nach Patentanspruch 5, dadurch gekennzeichnet, dass die Leitlinie des zylindrischen Körpers vier Halbkreise aufweist und die beiden Übergangszonen zwischen den jeweils auf derselben Seite der senkrechten Mittellinie liegenden Halbkreise Kreisbogen mit konvexer Krümmung bezüglich der konkaven Krümmung der Halbkreise sind und die Halbkreise auf der einen Seite der senkrechten Mittellinie mit den Halbkreisen auf der andern Seite einerseits über eine Gerade (17) und andererseits über einen Kreisbogen (16) verbunden sind, wobei die Übergangszonen zwischen den Halbkreisen und wenigstens dem Kreisbogen als Rundungen ausgebildet sind.

## Claims

1. Ironing mangle with at least one arrangement consisting of a heated, dimensionally rigid hollow and a rotatably driven press roller (14) which can be withdrawn to a rest position, which hollow is formed as a concave semicylindrical curvature in a cylindrical hollow body with a directrix closed per se, and the remaining outer wall of the hollow body with the exception of parts for the securement thereof and lines for supplying and removing a heat medium is formed as a heated contact surface for the articles to be ironed, characterised in that the curvature represents at least approximately an axially cut semi-cylinder of which the generating lines bounding the cylinder surface define a plane of the hollow enclosing, with a vertical plane, an angle of between 0° and 30°, and the roller axis is arranged at a distance from the plane of the hollow and on its side remote from the said hollow.

2. Ironing mangle according to claim 1, characterised in that in an arrangement with one hollow and one roller, the directrix of the cylindrical body is composed of the following lines, namely a semicircle (30) for the hollow, a quadrant (31) adjoining one end thereof having at least approximately the same radius as the semicircle and with the centre of the circle displaced vertically towards the plane of the hollow, and a straight line (33) completing from the other end of the semicircle together with a straight line (34), the said directrix, the transition points from the hollow to the adjacent parts of the directrix being formed as curves.

3. Ironing mangle according to claim 1, characterised in that with two arrangements each having one hollow and one roller, the two hollow planes enclose equal angles with a centre plane between the hollows, and the lower generating lines are closer than the upper generating lines to the centre plane.

4. Ironing mangle according to claim 3, characterised in that the directrix of the cylindrical body is formed by two semicircles for the hollows with their open sides remote from one another, an arc (16) joining the first ends of the semicircles, and a straight line (17) joining their second ends, the transition regions between the semicircles and at least the arc being formed as curves.

5. Ironing mangle according to claim 1, characterised in that with four arrangements arranged in pairs with one another and each having a hollow (30a, 30b, 30c, 30d) and a press roller (14, 14a, 15, 15a), the four hollow planes taken in pairs enclose equal angles with a vertical and with a horizontal centre plane, and the two upper generating lines of the hollows of the upper arrangements and the two lower generating lines of the hollows of the lower arrangements are lower than the four remaining generating lines to the vertical centre line.

6. Ironing mangle according to claim 5, characterised in that the directrix of the cylindrical body has four semicircles and the two transition regions between the semicircles lying in each case on the same side of the vertical centre line are arcs having a convex curvature relative to the concave curvature of the semicircles, and the semicircles on one side of the vertical middle line are connected to the semicircles on the other side via a straight line (17) on the one hand, and via an arc (16) on the other hand, the transition regions between the semicircles and at least the arc being formed as curves.

## Revendications

1. Calandre de repassage avec au moins un dispositif constitué d'une auge chauffée, solidaire d'un bâti et entraînée en rotation, ainsi que d'un cylindre de pressage (14) susceptible d'être soulevé en position de repos, l'auge revêtant la forme d'un cintre concave cylindrique circulaire dans un corps creux cylindrique avec une courbe directrice fermée sur elle-même, tandis que le reste de la paroi externe de ce corps creux, à l'exception des parties nécessaires à sa fixation et à l'arrivée ainsi qu'au départ de canalisations pour un fluide chauffant, constitue une surface de contact chauffée pour le produit à repasser, calandre de repassage caractérisée en ce que le cintre constitue au moins approximativement un demi-cylindre coupé axialement, à partir duquel les courbes enveloppes délimitant la surface cylindrique déterminent un plan d'auge formant avec un plan vertical un angle compris entre 0° et 30°, tandis que l'axe du cylindre est disposé à une certaine distance du plan d'auge et sur le côté de celui-ci opposé à l'auge.

2. Calandre de repassage selon la revendication 1, caractérisée en ce que dans le cas d'une disposition avec une auge et un cylindre, la courbe directrice du corps cylindrique est composée des courbes suivantes: un demi-cercle (30) pour l'auge, un arc en quart de cercle (31) se raccordant à l'une des extrémités de cette auge, avec au moins approximativement le même rayon que le demi-cercle et en décalant le centre du cercle perpendiculairement au plan de l'auge en direction de celle-ci et, se raccordant à cet arc, une droite (33) fermant la ligne directrice avec une droite (34) venant de l'autre extrémité du demi-cercle, les emplacements de transition entre l'auge et les parties limitrophes de la courbe directrice revêtant la forme d'arrondis.

3. Calandre de repassage selon la revendiction 1, caractérisée en ce que dans le cas de deux dispositifs comportant chacun une auge et un cylindre, les deux plans d'auges délimitent le même angle avec un plan médian entre les auges, tandis que les courbes enveloppes inférieures se situent plus près de ce plan médian que les courbes enveloppes supérieures.

4. Calandre de repassage selon la revendication 3, caractérisée en ce que la ligne directrice du corps cylindrique est formée de deux demi-cercles pour les auges avec deux côtés ouverts orientés à l'opposé l'un de l'autre, avec un arc de cercle (16) reliant les premières extrémités des demi-cercles et une droite (17) reliant les autres extrémités de ces demi-cercles, les zones de transition entre les demi-cercles et au moins l'arc de cercle étant constitués par des arrondis.

5. Calandre de repassage selon la revendication 1, caractérisée en ce que dans le cas de dispositifs disposés l'un par rapport à l'autre par paires, et comportant chacun une auge (30a, 30b, 30c, 30d) et un cylindre de pressage (14, 14a, 15, 15a) les quatre plans d'auges délimitent par paire le même angle avec un plan médian vertical et avec un plan médian horizontal, tandis que les deux courbes enveloppes supérieures des auges des dispositifs supérieurs et les deux courbes enveloppes inférieures des auges des dispositifs inférieures, se situent plus près de la courbe médiane verticale que les quatre autres courbes enveloppes.

6. Calandre de repassage selon la revendication 5, caractérisée en ce que la courbe directrice du corps cylindrique comporte quatre demi-cercles, tandis que les deux zones de transition entre les demi-cercles se situant sur le même côté de la ligne médiane verticale, se présentent avec une courbure convexe par rapport à la courbure concave des demi-cercles, tandis que les demi-cercles sur l'un des côtés de la ligne médiane verticale, sont reliés aux demi-cercles sur l'autre côté de cette ligne verticale, d'une part par l'intermédiaire d'une droite (17) et, d'autre part, par l'intermédiaire d'un arc de cercle (16), les zones de transition entre les demi-cercles et au moins l'arc de cercle, étant constitués par des arrondis.
